# EUROPÄISCHE PATENTSCHRIFT

(11) **EP 0 829 280 B1**
(45) Veröffentlichungstag und Bekanntmachung des Hinweises auf die Patenterteilung: **17.03.2004**
(21) Anmeldenummer: 97113376.4
(22) Anmeldetag: 01.08.1997
(51) Int. Cl.: A63C 9/08

(54) **Schuhhalteraggregat**
Bootbinding
Support de chaussere

(30) Priorität: 03.09.1996 DE 19635681
(43) Veröffentlichungstag der Anmeldung: 18.03.1998
(73) Patentinhaber: Marker Deutschland GmbH, 82438 Eschenlohe (DE)
(72) Erfinder: Stepanek, Premek, 82467 Garmisch-Partenkirchen (DE); Schwer, Bernd, 82393 Iffeldorf (DE)
(74) Vertreter: Patentanwalts-Partnerschaft, Rotermund + Pfusch + Bernhard

(56) Entgegenhaltungen:
- DE-A- 2 303 543
- DE-A- 2 634 649
- FR-A- 2 246 612
- FR-A- 2 669 236
- GB-A- 1 220 751
- US-A- 3 888 498
- US-A- 4 298 213
- US-A- 4 934 669
- PATENT ABSTRACTS OF JAPAN vol. 095, no. 006, 31.Juli 1995 & JP 07 071500 A (KEIHIN SEIKI MFG CO LTD), 17.März 1995,

## Beschreibung

Die Erfindung betrifft ein Schuhhalteraggregat einer Ski- oder Snowboardbindung mit durch Federung nachgiebig gehaltertem Schuhhalterelement sowie parallel zur Federung angeordnetem hydraulischen Stoßdämpfer in Form eines Kolben-Zylinder-Aggregates mit zwei vom Kolben im Zylinder voneinander abgetrennten, miteinander kommunizierenden Kammern.

Die DE-26 34 649 A1 zeigt ein Schuhhalteraggregat der eingangs angegebenen Art. Dabei ist bei einer Ausführungsform zusätzlich vorgesehen, den Zylinder des Stoßdämpfers als Schraube auszubilden, mit der ein stationäres Widerlager der Federung, die als zum Stoßdämpfer gleichachsige Schraubenfeder ausgebildet ist, verstellt werden kann.

Eine Skibindung ist auch Gegenstand der DE 37 43 966 C2. Nach dieser Druckschrift ist ein mit auslösbaren Schuhhalterelementen gekoppeltes Federwiderlager zusätzlich mit einem Ende eines, parallel zur Schraubendruckfeder angeordneten hydraulischen Stoßdämpfers verbunden. Das andere Widerlager der Feder wird durch einen normalerweise an einem stationären Gehäuseteil abgestützten Arm eines um eine gehäusefeste Achse schwenkbaren Hebels gebildet, dessen anderer Arm mit dem anderen Ende des Stoßdämpfers verbunden ist. Wenn stoßartige Kräfte auf die Schuhhalterelemente einwirken, wird das erstgenannte Federwiderlager stoßartig bewegt. Dies hat zur Folge, daß der Stoßdämpfer einen Stoß auf den doppelarmigen Hebel ausübt, wodurch dieser zunächst entgegen der Kraft der Schraubendruckfeder geschwenkt wird und die Spannung der Schraubendruckfeder vorübergehend deutlich erhöht. Erst mit einer gewissen Verzögerung wird die Nachgiebigkeit des Stoßdämpfers wirksam, so daß der doppelarmige Hebel zurückschwenken und sich mit seinem die Schraubendruckfeder abstützenden Arm wieder an das stationäre Gehäuseelement anlegen kann.

Aus der DE 39 35 551 A1 ist eine funktional ähnliche Bindung bekannt, bei der der Stoßdämpfer gleichachsig zur Schraubendruckfeder innerhalb der Federwindungen angeordnet ist.

Bislang haben sich Skibindungen, bei denen Schuhhalterelemente mit hydraulischen Stoßdämpfern gekoppelt sind, nicht durchsetzen können.

Dies dürfte in erster Linie darauf beruhen, daß als Kolben-Zylinder-Aggregate ausgebildete Stoßdämpfer bei überlangen Nichtgebrauchsphasen verhältnismäßig leicht undicht und damit weitestgehend unbrauchbar werden. Ski werden in Regel nur während einer kurzen Zeitspanne des Jahres benutzt. Überwiegend stehen Ski in irgendwelchen Abstellräumen, wobei sie oftmals extremen Temperaturen ausgesetzt sind. Entsprechendes gilt für die auf dem Ski montierten Bindungen.

Die DE-OS 2 303 543 betrifft einen Stoßdämpfer, bei dem ein plungerartiger Verdränger in den Innenraum eines Zylinders hineinragt, der mit einem pastösem Medium sowie einem kompressiblen Medium in Form eines Kunststoffschaums gefüllt ist, der auch die Funktion einer Plungerdichtung übernimmt. Wird der Plunger in den Zylinder hineingestoßen, so wird der Kunststoffschaum entsprechend komprimiert. Um den vorgenannten Stoß zu dämpfen, ist zwischen dem in den Zylinder hineinragenden Ende des Plungers und dem gegenüberliegenden Boden des Zylinders eine aus einem Flachband gewickelte kegelförmige Spiralfeder angeordnet, durch die der Innenraum des Zylinders in zwei Teilräume unterteilt wird. Diese Feder kann den Bewegungen des Plungers nur gegen den Strömungswiderstand des pastösen Mediums folgen.

Aufgabe der Erfindung ist es deshalb, ein neues Konzept für Skibindungen u.dgl. mit den Schuhhalterelemtenten zugeordneten hydraulischen Stoßdämpfern aufzuzeigen.

Diese Aufgabe wird erfindungsgemäß dadurch gelöst, daß der Stoßdämpfer ein im Ruhezustand pastöses Hydraulikmedium enthält.

Die Erfindung beruht auf dem allgemeinen Gedanken, Hydraulikmedien einzusetzen, die keinerlei bzw. praktisch keine Kriechneigung aufweisen und damit an den Dichtungen des Stoßdämpfers auch bei langen Ruhephasen nicht austreten können. Dabei nutzt die Erfindung die Tatsache, daß Stoßdämpfer auch mit im Ruhezustand pastösen Hydraulikmedien zufriedenstellend arbeiten können, wenn die bei Hüben des Stoßdämpfers vom Hydraulikmedium zu durchsetzenden Drosselwege entsprechend bemessen sind. Pastöse Hydraulikmedien sind an sich für den Einsatz bei extrem hohen Umgebungstemperaturen vorgesehen. Aufgrund ihrer pastösen Konsistenz haben diese Hydraulikmedien eine geringe Verdampfungsneigung und dementsprechend bleiben auch bei hoher Umgebungstemperatur eventuelle Verdampfungsverluste wünschenswert gering. Bei der Erfindung wird nun die Erkenntnis genutzt, daß diese Medien bei fehlender äußerer Krafteinwirkung ohne Fließ- und Kriechneigung sind. Außerdem hat sich gezeigt, daß diese Medien überraschenderweise auch bei tiefen Temperaturen bei Belastung hinreichend fließfähig sind.

Gemäß einer bevorzugten Ausgestaltung der Erfindung ist vorgesehen, den Stoßdämpfer als Gleichlaufaggregat auszubilden, d.h. die vom Hydraulikmedium ausgefüllten Kammern des Stoßdämpfers, zwischen denen das Hydraulikmedium bei Stoßdämpferhüben über Drosselwege ausgetauscht wird, haben unabhängig von der Hubstellung des Stoßdämpfers gleichbleibendes Volumen. Damit wird gewährleistet, daß auch in langen Ruhephasen auf das Hydraulikmedium keine nennenswerte Druckkräfte einwirken können, welche das Hydraulikmedium durch die Dichtungen hindurchzutreiben suchen.

Soweit aufgrund von Temperaturschwankungen der Umgebung mit ungleichen Änderungen der Volumina der Hydraulikkammern einerseits und des Hydraulikmediums andererseits gerechnet werden muß, kann in zweckmäßiger Ausgestaltung der Erfindung vorgesehen sein, durch unter Vergrößerung des Kammervolumens nachgiebige Dichtungen für einen entsprechenden Ausgleich zu sorgen.

Gemäß einer besonders bevorzugten Ausführungsform der Erfindung ist die zur Erzeugung einer Rückstell- bzw. Auslösekraft des Schuhhalteraggregates dienende Federung als Schraubendruckfeder mit einem an deren einem Ende angeordneten beweglichen Federwiderlager und einem am anderen Ende der Feder angeordneten, mittels einer zur Schraubenfederachse gleichachsigen Einstellschraube axial verstellbaren festen Widerlager ausgebildet, welches an einem die Einstellschraube lagernden und axial gegen die Druckkraft der Schraubendruckfeder abstützenden Gehäuse undrehbar und axial beweglich abgestützt bzw. gehaltert ist.

Dabei ist als Einstellschraube das mit Außengewinde für das feste Federwiderlager versehene Zylinderteil des hydraulischen Stoßdämpfers angeordnet, dessen Kolbenstange an das bewegliche Federwiderlager gekoppelt ist.

Hier wird der allgemeine Gedanke verwirklicht, die bisher übliche Einstellschraube durch den Zylinder des Stoßdämpfers zu ersetzen und dazu den Zylinder mit einem Außengewinde zu versehen. Bei dieser Bauweise ergibt sich eine Parallelanordnung von Schraubendruckfeder und Stoßdämpfer ohne Rückwirkung des Stoßdämpfers auf die Federspannung bei stoßartiger Krafteinwirkung auf das bewegliche Federwiderlager. Dementsprechend wirken Feder und Stoßdämpfer in gut reproduzierbarer Weise zusammen, wobei der Stoßdämpfer dynamische Kraftspitzen aufnimmt und die Feder ausschließlich entsprechend dem Widerstand bemessen sein kann, welcher einer lang samen Bewegung des beweglichen Federwiderlagers - im Falle einer Skibindung also der bei einem "langsamen" Sturz des Skifahrers wünschenswerte Auslösewiderstand - entgegenwirken soll.

Im übrigen kann der Stoßdämpfer zusätzlich die Funktion der Halterung des beweglichen Federwiderlagers übernehmen, wobei der maximale Hub dieses Federwiderlagers zwangsläufig dem maximalen Hub des Kolbens des Stoßdämpfers angepaßt ist.

Vorteilhaft ist, daß eine Verstellung des festen Federwiderlagers zu keinerlei Veränderung des möglichen Hubweges des Stoßdämpfers führt.

Hinsichtlich weiterer bevorzugter Merkmale der Erfindung wird auf die Ansprüche sowie die nachfolgende Erläuterung der Zeichnung verwiesen, anhand der eine besonders vorteilhafte Ausführungsform beschrieben wird.

Dabei zeigt
- Fig. 1: eine perspektivische Darstellung des erfindungsgemäßen Federaggregates,
- Fig. 2: eine Seitenansicht des Federaggregates entsprechend dem Pfeil II in Fig. 1,
- Fig. 3: einen Längsschnitt entsprechend der Schnittlinie III-III in Fig. 2,
- Fig. 4: einen Längsschnitt entsprechend der Schnittlinie IV-IV in Fig. 3,
- Fig. 5: eine Unteransicht entsprechend dem Pfeil V in Fig. 2,
- Fig. 6: eine Stirnansicht entsprechend dem Pfeil VI in Fig. 1 und
- Fig. 7: eine der Fig. 3 entsprechende Ausführungsform, bei der das Federaggregat als Teil einer Skibindung ausgebildet ist und eine Schuhhaltereinheit steuert.

Wie insbesondere die Fig. 1 zeigt, besitzt das dargestellte Federaggregat ein Gehäuse 1 mit zwei über eine Stirnwand U-förmig verbundenen Längsseitenwänden, die an ihren von der Stirnwand abgewandten Endbereichen nach schräg außen abgewinkelt und mit nach einwärts gerichteten Flanschen 2 versehen sind, welche sich in einer zu den Längsseitenwänden senkrechten Ebene erstrecken und jeweils eine im dargestellten Beispiel ovale Öffnung 3 zur Aufnahme von nur in Fig. 7 dargestellten Stiften 4 aufweisen.

Die Stirnwand des Gehäuses besitzt eine zentrale Öffnung, durch die ein mit stirnseitigen Kreuzschlitzen versehenes Ende eines Zylinders 5' eines als Kolben-Zylinder-Aggregat ausgebildeten hydraulischen Stoßdämpfers 5 hindurchragt. Am Zylinder des Stoßdämpfers 5 ist ein Flansch 6 angeformt, mit dem sich der Zylinder 5' des Stoßdämpfers 5 auf der Innenseite der Gehäusestirnwand axial abstützt. An den Flansch 6 schließt sich auf dem Zylinder 5' des Stoßdämpfers 5 ein Außengewinde an, auf dem ein nach Art einer Mutter axial schraubverstellbares Federwiderlager 7 angeordnet ist. Dieses Federwiderlager wird im dargestellten Beispiel durch ein plattenähnliches Teil gebildet, welches mit Schultern 7' (vgl. Fig. 1) an Längsseitenränder der Längswände des Gehäuses 1 axial geführt und damit relativ zum Gehäuse 1 undrehbar gehalten wird. Die Kolbenstange 5'' des Stoßdämpfers 5 haltert ein weiteres Federwiderlager 8, dessen Form einem Stempel ähnelt. Zwischen den Federwiderlagern 7 und 8 ist eine zum Stoßdämpfer 5 konzentrische Schraubendruckfeder 9 eingespannt.

Diese Schraubendruckfeder 9 spannt das Federwiderlager 8 gegen ein in der Ansicht der Fig. 3 T-förmige Ende eines Kipphebels 10, der mit zwei hakenförmigen seitlichen Fortsätzen 10' (vgl. Fig. 3) versehen ist, die die Stifte 4 auf deren dem Federwiderlager 8 zugewandter Seite umgreifen, wenn der Kipphebel 10 seine Normallage gemäß den Fig. 1 bis 5 einnimmt.

Der Kipphebel 10 wird in einem stirnseitigen Schlitz 11 des stempelartigen Federwiderslagers 8 aufgenommen, d.h. das Federwiderlager 8 überlappt den Kipphebel 10 auf seiner in Fig. 1 sichtbaren Oberseite mit einem Fortsatz 8' und auf der in Fig. 5 sichtbaren Unterseite mit einem Fortsatz 8". Diese Fortsätze 8' und 8" sind ihrerseits mit miteinander fluchtenden Längsschlitzen 12 versehen, die nur auf ihren einander zugewandten bzw. dem Kipphebel 10 zugewandten Seiten sowie an ihren in Richtung des freien Endes des Kipphebels 10 weisenden Enden offen sind. Die Längsschlitze 12 nehmen einen Bolzen 13 auf, der eine entsprechende Öffnung im Kipphebel 10 zwischen dessen Fortsätzen 10' durchsetzt. Durch diese Bolzen 13 wird eine scharnierartige Gelenkverbindung zwischen dem Federwiderlager 8 und dem Kipphebel 10 mit zu den Stiften 4 paralleler Gelenkachse gebildet.

Die in den Fig. 1 bis 6 dargestellte Anordnung funktioniert wie folgt:

Die über das Federwiderlager 8 sowie den Zylinder 5' des Stoßdämpfers 5 und den Flansch 6 an der Stirnwand des Gehäuses 1 abgestützte Schraubendruckfeder 9 spannt das Federwiderlager 8 gegen den Bolzen 13 und drängt damit den Kipphebel 10 mit seinen hakenartigen Fortsätzen 10' in Eingriff mit den Stiften 4. Die Federspannung der Schraubendruckfeder. 9 kann durch Schraubverstellung des Federwiderlagers 7 auf dem Zylinder 5' des Stoßdämpfers 5 verändert werden. Dazu wird der Zylinder 5' des Stoßdämpfers 5 durch Eingriff mit einem Werkzeug in die Kreuzschlitze an dem aus der Stirnwand des Gehäuses 1 herausragenden Ende des Zylinders 5' entsprechend gedreht. Wirkt auf den Kipphebel 10 eine Seitenkraft bzw. ein Drehmoment, welches zu einer Schwenkung des Kipphebels 10 um einen der Stifte 4 führt, so wird das Federwiderlager 8 gegen die Kraft der Schraubendruckfeder 9 sowie gegen den Widerstand des dazu parallel wirkenden Stoßdämpfers 5 in Richtung des Federwiderlagers 7 verschoben. Dabei wird der Widerstand des Stoßdämpfers 5 um so wirksamer, je stoßartiger, d.h. je schneller die Schwenkbewegung des Kipphebels 10 erfolgt. Dies bedeutet, daß starke dynamische Kraftspitzen in erster Linie vom Stoßdämpfer aufgenommen werden, während die Schraubendruckfeder 9 einen von der Schwenkgeschwindigkeit des Kipphebels 10 unabhängigen Widerstand sowie eine Rückstellkraft bewirkt.

Gemäß Fig. 7 kann das Gehäuse 1 auf einem Ski 14 fest angeordnet sein, beispielsweise mittels der Stifte 4, derart, daß der Stoßdämpfer 5 und die Schraubendruckfeder 9 etwa paparallel zur Skilängsrichtung ausgerichtet sind. Der Kipphebel 10 kann einen Schuhhalter 15 tragen, welcher ein Ende einer Sohle eines Skischuhes in Mittellage von oben und seitwärts umfaßt und den Schuh freigibt, wenn auf den Schuh eine Störkraft einwirkt, die den Schuh unter Verschwenkung des Kipphebels 10 sowie des Schuhhalters 15 hinreichend weit zur Seite drängt.

Der Aufbau des Stoßdämpfers 5 wird nachfolgend anhand der Fig. 7 erläutert. Der Zylinder 5' wird von einer gestuften Axialbohrung 16 durchsetzt, deren in Fig. 7 linkes Ende einen geringen Durchmesser aufweist und deren an einen Mittelbereich mit größerem Durchmesser anschließender rechter Endbereich mit einem Innengewinde versehen ist. Der linke Bereich der Axialbohrung 16 mit dem geringeren Durchmesser nimmt das eine Ende der Kolbenstange 5" verschiebbar auf, deren anderes Ende eine Zentralbohrung eines in den Gewindeabschnitt der Axialbohrung 16 eingedrehten Bodenteiles 17 durchsetzt. Im mittleren Abschnitt der Axialbohrung 16 werden vom Kolben 18 der Kolbenstange 5" zwei Kammern 16' und 16" abgetrennt, die über einen zwischen dem Außenumfang des Kolbens 18 und dem Innenumfang des mittleren Abschnittes der Bohrung 16 freibleibenden Drosselspalt miteinander kommunizieren. Nach außen sind diese beiden Kammern 16' und 16" abgedichtet, indem der Spalt zwischen dem linken Ende der Kolbenstange 5" und dem dieses Ende der Kolbenstange 5" führenden Teil der Axialbohrung 16 durch zwei Dichtringe 19 abgedichtet ist, die in einer Ringnut des vorgenannten Teiles der Kolbenstange 5'' mit gewisser axialer Verschiebbarkeit angeordnet sind. Der Ringspalt zwischen der Zentralbohrung des Bodenteiles 17 und dem diese Bohrung durchsetzenden Teil der Kolbenstange 5" wird durch einen Dichtring 20 abgesperrt, zu deren Aufnahme das Bodenteil auf seiner dem Kolben 18 zugewandten Seite eine ringstufenartige Erweiterung der Zentralbohrung aufweist. In dieser Erweiterung wird der Dichtring 20 axial durch eine Ringscheibe 21 festgehalten, die axial zwischen dem Bodenteil 17 und der Ringstufe zwischen dem Gewindeabschnitt und dem mittleren Abschnitt der Axialbohrung 16 des Zylinders 5' eingespannt ist. Im übrigen kann der Spalt zwischen dem Bodenteil 17 und der Axialbohrung 16 durch einen Dichtring 22 abgesperrt sein, der in einer ringstufenartigen Vertiefung am Außenrand der äußeren Stirnseite des Bodenteiles 17 aufgenommen ist, und an einem an den Gewindeabschnitt der Axialbohrung 16 axial anschließenden glatten Abschnitt des Innenumfanges dieser Axialbohrung 16 anliegt. Zur axialen Sicherung des Dichtringes 22 können auf der äußeren Stirnseite des Bodenteiles 17 den Dichtring 22 hakenartig umgreifende Vorsprünge vorgesehen sein.

Die Kammern 16' und 16" sind mit einem Hydraulikmedium gefüllt, welche im Ruhezustand pastöse Konsistenz hat, gleichwohl bei Krafteinwirkung gut fließfähig ist. Derartige Medien haben keinerlei Tendenz, im Ruhezustand an Dichtungen hindurchzukriechen. Dies ist deshalb wichtig, weil der Anpreßdruck der Dichtringe 19,20 und 22 bei stillstehendem Stoßdämpfer 5 vergleichsweise gering bleibt und beispielsweise Ski nur während einer sehr kurzen Zeitspanne im Jahr benutzt werden und Bewegungen des Stoßdämpfers 5 dementsprechend selten sind.

Da der Stoßdämpfer 5 als Gleichlaufaggregat ausgebildet ist, d.h. daß die Kolbenstange 5" beidseitig des Kolbens 18 gleichen Querschnitt hat, bleibt das Gesamtvolumen der Kammern 16' und 16" bei Verschiebungen des Kolbens 18 konstant. Dementsprechend erübrigt sich die Anordnung einer gesonderten Kammer zur Aufnahme von verdrängtem Hydraulikmedium.

Soweit durch starke Temperaturänderungen eine ungleiche Veränderung des Volumens des Hydraulikmediums und des Volumens der Kammern 16' und 16" auftritt, wird durch die Nachgiebigkeit der Dichtringe 19,20 und 22, insbesondere der Dichtringe 19, ein hinreichender Ausgleich geschaffen.

Die Kupplung zwischen Kolbenstange 5" und dem Federwiderlager 8 kann in der aus den Fig. 3 und 4 ersichtlichen Weise lösbar ausgebildet sein. Das dem Federwiderlager 7 zugewandte Ende der Kolbenstange 5" besitzt eine Ringnut, in die sich ein Federring 23 einklemmen läßt. Im Federwiderlager 8 ist eine stirnseitige Ausnehmung 24 mit U-förmigem Querschnitt und seitlicher sowie stirnseitiger Öffnung angeordnet. In der Wandung der Ausnehmung 24 ist ein Schlitz 25 angeordnet, in den sich der Federring 23 in Querrichtung zur Längsachse der Kolbenstange 5'' einschieben läßt, wenn die Kolbenstange 5" unter Seitwärtsverschiebung in die Ausnehmung 24 eingeschoben wird.

## Patentansprüche

1. Schuhhalteraggregat einer Ski- oder Snowboardbindung mit durch Federung (9) nachgiebig gehaltertem Schuhhalterelement (15) sowie parallel zur Federung angeordnetem hydraulischen Stoßdämpfer (5) in Form eines Kolben-Zylinder-Aggregates mit zwei vom Kolben (18) im Zylinder voneinander abgetrennten, miteinander kommunizierten Kammern (16', 16'')
**dadurch gekennzeichnet,**
**dass** der Stoßdämpfer (5) ein im Ruhezustand pastöses Hydraulikmedium enthält.

2. Schuhhalteraggregat nach Anspruch 1,
**dadurch gekennzeichnet,**
**dass** die beiden Kammern (16', 16") über einen zwischen dem Außenumfang des Kolbens (18) und dem Innenumfang des Zylinders freibleibenden Drosselspalt miteinander kommunizieren.

3. Schuhhalteraggregat nach Anspruch 1 oder 2,
**dadurch gekennzeichnet,**
**dass** der Stoßdämpfer (5) als Gleichlaufaggregat ausgebildet ist.

4. Schuhhalteraggregat nach einem der Ansprüche 1 bis 3,
**dadurch gekennzeichnet,**
**dass** zum Ausgleich von temperaturbedingten Änderungen des Volumens von Hydraulikmedium und/oder Hydraulikkammern (16',16") des Stoßdämpfers (5) unter Vergrößerung des Kammervolumens nachgiebige Dichtungen (19,20,22) angeordnet sind.

5. Schuhhalteraggregat nach einem der Ansprüche 1 bis 4
**dadurch gekennzeichnet,**
**dass** als Federung zur Einstellung einer Rückstell- bzw. Auslösekraft eine Schraubendruckfeder (9) mit einem an deren einem Ende angeordneten beweglichen Federwiderlager (8) und einem am anderen Ende der Feder (9) angeordneten, mittels einer zur Schraubenfederachse gleichachsigen Einstellschraube axial verstellbaren festen Federwiderlager (7) vorgesehen ist, welches an einem die Einstellschraube lagernden und axial gegen die Druckkraft der Schraubendruckfeder abstützenden Gehäuse (1) undrehbar und axial beweglich abgestützt bzw. gehaltert ist, und dass als Einstellschraube das mit Außengewinde für das feste Federwiderlager (7) versehene Zylinderteil (5') des hydraulischen Stoßdämpfers (5) angeordnet ist, dessen Kolbenstange an das bewegliche Federwiderlager (8) gekoppelt ist.

6. Schuhhalteraggregat nach Anspruch 5,
**dadurch gekennzeichnet,**
**dass** die Kolbenstange (5") das bewegliche Federwiderlager (8) haltert.

7. Schuhhalteraggregat nach Anspruch 5 oder 6,
**dadurch gekennzeichnet,**
**dass** das bewegliche Federwiderlager (8) einen damit gekoppelten Kipphebel (10) gegen zwei Kippachsen (4) spannt, für die am Kipphebel (10) hakenartige Fortsätze (10') angeordnet sind.

## Claims

1. Boot-retaining unit of a ski binding or snowboard binding, having a boot-retaining element (15) which is retained compliantly by virtue of a spring mechanism (9), and having a hydraulic impact damper (5) which is arranged parallel to the spring mechanism and is in the form of a piston/cylinder unit with two intercommunicating chambers , (16', 16'') which are separated off from one another by the piston (18) in the cylinder, **characterized in that** the impact damper (5) contains a hydraulic medium which is of a pasty consistency in the rest state.

2. Boot-retaining unit according to Claim 1, **characterized in that** the two chambers (16', 16'') communicate with one another via a throttle gap which remains free between the outer circumference of the piston (18) and the inner circumference of the cylinder.

3. Boot-retaining unit according to Claim 1 or 2, **characterized in that** the impact damper (5) is designed as a synchronous unit.

4. Boot-retaining unit according to one of Claims 1 to 3, **characterized in that** provided for the purpose of compensating for temperature-related changes in the volume of hydraulic medium and/or hydraulic chambers (16', 16'') of the impact damper (5) are seals (19, 20, 22) which yield, the chamber volume being increased in the process.

5. Boot-retaining unit according to one of Claims 1 to 4, **characterized in that** the spring mechanism provided for adjusting a restoring and/or release force is a helical compression spring (9) with a movable spring abutment (8) arranged at one end and with a fixed spring abutment (7) which is arranged at the other end of the spring (9), can be adjusted axially by means of an adjustment screw, equiaxial with the helical-spring axis, and is supported and retained in a non-rotatable but axially movable manner on a housing (1) which accommodates the adjustment screw and is supported axially counter to the compressive force of the helical compression spring, and **in that** the adjustment screw provided is the cylinder part (5') which is provided with an external thread for the fixed spring abutment (7) and belongs to the hydraulic impact damper (5), the piston rod of which is coupled to the movable spring abutment (8).

6. Boot-retaining unit according to Claim 5, **characterized in that** the piston rod (5'') retains the movable spring abutment (8).

7. Boot-retaining unit according to Claim 5 or 6, **characterized in that** the movable spring abutment (8) clamps a tilting lever (10), which is coupled to it, against two tilting pins (4), for which hook-like continuations (10') are arranged on the tilting lever (10).

## Revendications

1. Système de maintien de chaussure d'une fixation de ski ou de planche à neige, comportant un élément de maintien de chaussure (15) maintenu de manière souple par un mécanisme à ressort (9) ainsi que, disposé parallèlement au système à ressort, un amortisseur hydraulique (5) en forme de système piston/cylindre comportant deux chambres (16', 16") communiquant l'une avec l'autre, séparées l'une de l'autre dans le cylindre par le piston (18),
**caractérisé en ce**
**que** l'amortisseur (5) contient un fluide hydraulique pâteux au repos.

2. Système de maintien de chaussure selon la revendication 1
**caractérisé en ce**
**que** les deux chambres (16', 16") communiquent l'une avec l'autre par l'intermédiaire d'un interstice d'étranglement demeurant libre entre le pourtour extérieur du piston (18) et le pourtour intérieur du cylindre.

3. Système de maintien de chaussure selon la revendication 1 ou 2,
**caractérisé en ce**
**que** l'amortisseur (5) est réalisé comme système synchronisé.

4. Système de maintien de chaussure selon l'une des revendication 1 à 3,
**caractérisé en ce**
**que** des joints d'étanchéité (19, 20, 22) souples avec agrandissement du volume des chambres sont disposés pour équilibrer des variations dues aux températures du volume du fluide hydraulique et/ou des chambres hydrauliques (16', 16") de l'amortisseur (5).

5. Système de maintien de chaussure selon l'une des revendications 1 à 4,
**caractérisé en ce**
**qu'**est prévu en tant que mécanisme à ressort, pour le réglage d'une force de retour ou de déclenchement, un ressort hélicoïdal de pression (9) comportant une butée de ressort (8) mobile disposée à l'une de ses extrémités et une butée de ressort (9) fixe disposée à l'autre extrémité du ressort (9), réglable axialement au moyen d'une vis de réglage coaxiale à l'axe du ressort hélicoïdal, laquelle est soutenue ou maintenue mobile axialement, sans rotation possible, sur un boîtier (1) supportant la vis de réglage et prenant appui axialement contre la force de pression du ressort hélicoïdal de pression, et que la partie cylindre (5') de l'amortisseur hydraulique (5), pourvue d'un filetage pour la butée de ressort fixe (7) et dont la tige de piston est couplée à la butée de ressort mobile (8), est disposée en tant que vis de réglage.

6. Système de maintien de chaussure selon la revendication 5,
**caractérisé en ce**
**que** la tige de piston (5") maintient la butée de ressort mobile (8).

7. Système de maintien de chaussure selon la revendication 5 ou 6,
**caractérisé en ce**
**que** la butée de ressort mobile (8) contraint un levier pivotant (10) couplé avec elle, contre deux axes de pivotement (4) pour lesquels des prolongements (10)' de type crochet sont disposés sur le levier pivotant (10).
